# FASCICULE DE BREVET EUROPEEN

(11) **EP 0 323 344 B1**
(45) Date de publication et mention de la délivrance du brevet: **08.04.1992**
(21) Numéro de dépôt: 88403326.7
(22) Date de dépôt: 26.12.1988
(51) Int. Cl.: E05B 49/00

(54) **Serrure électronique à disque programmable**
Elektronisches Schloss mit programmierbarer Scheibe
Electronic lock with a programmable disc

(30) Priorité: 24.12.1987 FR 8718259
(43) Date de publication de la demande: 05.07.1989
(73) Titulaire: Monthioux, André, F-47270 Puymirol (FR)
(72) Inventeur: Monthioux, André, F-47270 Puymirol (FR)

(56) Documents cités:
- FR-A- 554 302
- FR-A- 843 450
- US-A- 3 587 950
- US-A- 3 878 346
- PRACTICAL ELECTRONICS, vol. 12, no. 3, mars 1976, page 239, Farringdon Street, Londres, GB; N.M. DE SMITH: "Digital combination lock"

## Description

La serrure comporte comme toute serrure de securité un ou plusieurs pênes et des cavités dénommées gâches, qui reçoivent ces pênes .

Les pênes sont déplacés et verrouillés par des pièces mécaniques mobiles actionnées par la rotation de la clef de commande de cette serrure .

Une serrure est rarement inviolable c'est la raison pour laquelle notre invention venant se greffer en parallèle de celle-ci la rend définitivement inviolable ,pour cela nous y ajoutons un système de codage électronique à disque

Il existe déjà de nombreux systèmes de serrure à codage électronique ,ou à système électrique ,soit avec un clavier à bouton poussoir fixé sur la porte ou le coffre ,ce qui présente l'inconvénient d'être détérioré assez facilement

Il y a aussi les serrures à carte magnétique matériel très fragile et pouvant être détériorées facilement à l'usage sans oublier la détérioration par un champ magnétique inopportun à proximité .

Dernièrement ,il y a la clef à " puce " ,cela parait être nouveau mais ne l'est pas ,car " puce ","i.c.","microprocesseur", tout cela est identique ,ce n'est que l'évolution de la technique qui fait que des pièces ,avant volumineuses ,deviennent de plus en plus petites (un microprocesseur est un bloc de plusieurs i.c. ,une puce est une partie de microprocesseur encore miniaturisé ).

Il y a miniaturisation dans la fabrication du matériel il n'y a pas invention entre microprocesseur et puce c'est seulement une évolution dans la fabrication,les caractéristiques du matériel sont les mêmes .

Actuellement et depuis de nombreuses années tous les codages,mémorisations par l'usage de groupements de circuits intégrés,microprocesseur,centrale,etc.sont tous des systèmes et des circuits déjà brevetés par les fabricants de composants électronique comme IBN ,INTEL ,MOTOROLA ,SONY ,etc.

Le Brevet US-A-3.587.950 ,releve de circuit avec 5 portes connectées en cascade,ce qui conduit la phase par un circuit pré-déterminé .

Le systéme d'éléments électroniques contenu dans une clef de serrure est notre brevet No 2.086.662 du 6 décembre 1971 .

Nous en concluons que seul des systèmes nouveaux pour la diffusion du code secret peuvent faire l'objet d'un nouveau brevet .

Ce que nous proposons ci-dessous est un système de codage inédit qui d'apparence extérieurement ressemble aux systémes des coffres de banques,mais notre système n'est pas mécanique,et n'est pas non plus un système d'horlogerie,mais mécano-électronique .

De plus notre système est une serrure à codage de 5 à 9 chiffres,mais la programmation de ce codage est spéciale,ce système peut étre adapté sur une serrure de grande sécurité à plusieurs pénes (genre,dit à 4 ou 5 points ),utilisée sur une chambre forte ou sur un coffre en effet notre système de code étant introduit correctement dans le microprocesseur mono-chip ,celui-ci donne le signal qui actionne un électro-aimant 37 ,fig. 6.

Cet électro-aimant par son axe 40 fig. 6,condamne la tige 32 avec la partie métallique 38 de la porte ,l'axe étant d'un diamètre de 8 à 10 mms en acier ,il est donc impossible de manoeuvrer la serrure de sécurité avec sa clef manuelle pour l'ouverture des pénes temps que la centrale électronique n'a pas donné le signal à l'électro-aimant 37 pour dé-condamner la tige 32 .

Sur notre fig. 1 nous remarquons un disque avec des dents ,ce disque est composé de deux parties ,une en bronze ,comprenant le cercle des dentures et le centre l'autre partie solidaire en matière isolante ,supportant tous les contacts que nous voyons sur la partie supérieure fig. 1,3,4,ces contacts sont sur deux cercles .

Nous avons 32 contacts sur deux cercles soit en tout 64 contacts représentés fig. 1 (qui est la coupe A.A.de la fig. 2 ) .

Fig. 1.3.4. sur la gauche nous avons un disque en bronze à 16 crans 5 ,avec son systéme de cliquetage fig.3. 25,26,27,28,ce qui permet de sentir les positions en tournant le bouton qui est fixe sur l'axe 7 et qui permet de manoeuvrer ce disque .

Fig. 2 ,nous voyons que ce disque 5 est très près du bouton poussoir de sécurité à clef 18 ,car le bouton poussoir étant condamné le disque l'est également par son cran,voir la figure 3 la position du disque de bronze 5 et par rapport au téton de condamnation du bouton poussoir à clef .
Donc notre bouton poussoir à clef condamné,le bouton 20 est également en position de blocage.

Fig. 5 (coupe c.c. de la fig. 2 )Nous remarquons l'alignement du deuxième disque denté en bronze avec le grand disque également à dents en bronze ,quand on manoeuvre le bouton 20 ,on fait donc tourner le bouton le disque à 16 crans 5 ,le disque bronze 6 et en méme temps le grand disque 21 entrainé par les dents du disque 6 ,en tournant le grand disque vient positionner les uns après les autres les 32 contacts vis à vis du bouton poussoir .voir fig. 1 ,2 ,3 ,.

A l'aide du bouton poussoir on fait une impulsion au moment "désigné" ce qui met en contact un contact de la ligne intérieure avec un contact de la ligne extérieure du disque .

A chaque impulsion on envoie le signal dans la centrale à microprocesseur qui ce trouve en dessous du disque fig. 5 ,à chaque serrure ,non seulement on a la variante du code secret de 5 à 9 chiffres ,mais en plus la variante de la disposition des 64 contacts sur le grand disque qui sont différents d'une serrure à une autre .

Fig. 3 ,sur le grand disque ,nous remarquons le peu de place occupé par les contacts "actifs" par rapport à ceux occupés par les contacts d'alarme ,la totalité en surface des contacts actifs représente moins de 10% de l'ensemble .

Opération de codage pour l'ouverture de la serrure par action de la centrale sur l'électro-aimant de condamnation de la tige de commande des pênes de la serrure mécanique de sécurité.
A/-Ouverture du bouton poussoir 18,à l'aide de la clef ,on dé-condamne celui-ci et en même temps le bouton 20 de recherche .
B/ En tournant le bouton 20 ,dans le sens des aiguilles d'une montre ,en suivant sur le plan fig.4 les flèches du sens de rotation on comprend l'ordre d'allumage des 3"leds",nous aurons,la led rouge no 1 PAR LE micro-contact no.41,la led verte par le micro-contact no.39 , la led rouge no 2 par le micro-contact no.42
C/-Nous positionerons les 7 ou 9 chiffres du code
D/-nous positionerons le "X" de fermeture des cicuits,à chaque positionement nous avons donné une impulsion sur le bouton poussoir 18 fig. 2 .Ainsi ,notre électro-aimant est alimenté et la serrure de sécurité peut étre ouverte avec sa clef de sureté .

Ainsi nous remplacerons le clavier habituel de commande par notre bouton poussoir avec les contacts du grand disque " bien posionnés " fig.1 ,3 ,4 .

Ilest trés aisé de positionner le grand disque lorsque l'on connait le nombre de crans à tourner sur le bouton de manoeuvre 20 fig. 2 ,c'est donc avec ce bouton 20 fig.2 que nous passerons notre code secret à la centrale ou est installé le microprocesseur.

mais sans la connaissance du nombre de crans en arrière ou en avant ,il est impossible de passer deux numéro de code sans déclancher l'alarme .

De plus les variantes sont tellement nombreuses de par le code de 5 à 9 chiffres ,le positionnement des 12 contacts sur les 64 du disque qui seront placés de plus de 100 positions différentes.

Programmation du code secret :
La porte contenant la serrure étant ouverte ( que ce soit une chambre forte ou un coffre fort ),ouvrir la petite fenètre à l'arrière de la serrure électronique cette petite fenètre permet d'accéder à l'arrière du grand disque fig. 5 ,coupe c.c. de la fig.2 ,ou est fixé la centrale électronique avec le microprocesseur

Mono-chip 11 ,l'afficheur 13 ,l'interupteur 29 ,à deux positions E.M. (entrée de mémoire ) ou O.C. (ouverture par code ),un bouton poussoir 28 les transistors des cicuits actifs pour l'alarme et l'ouverture .

Pour mettre les circuits du microprocesseur en condittion pour recevoir notre code secret ,mettre le petit interrupteur 29 sur E.M. ,puis donner une impulsion sur le poussoir 28 "reset" .

A l'aide du bouton 20 fig. 2 rechercher le "X" d'entrée en circuit et le frapper .

puis le chiffre représentant la longueure du code entre 5 et 9 ,et le frapper,supposons 7 chiffres ,exemple le nombre : 7.875.231 .

Ensuite rechercher ces 7 chiffres et les frapper les uns après les autres .

Et pour terminer chercher encore un "X" pour refermer les circuits ce qui termine la mise en code .

Nous aurons donc frappé pour faire la mise en code les chiffres : "X 7 7 8 7 5 2 3 1 X " .

Le système pour la frappe de la mise en code ou l'utilisation du code pour l'ouverture de la serrure sera donc spécifié ,,avec chaque serrure est fourni un cercle de codage qui est démontré sur la fig. 8 ,

Chaque cercle de codage ,exemple fig.8 seront différent ayant des chiffres et des lettres placés différemment sur le grand disque .

Le point de départ sera donc toujours la ligne du centre du bouton 20 et du poussoir à clef ,il est donc facile à l'aide du cercle de codage de noter le nombre de crans en rapport avec les nombres désirés.

Il est également possible de repérer son code en tournant le bouton 20 soit dans un seul sens ou dans les deux sens pour donner le moins de crans ,il est recommandé les deux sens .

Pour simplifier la retenue du code nous utiliserons le systéme suivant : pour les tours vers la droite nous marquerons un + avant le nombre de crans ,et pour la gauche un - devant le nombre de crans ,exemple: +4+8 OU - 3,etc. etc.

Nous avons codé le no. 7.875.231. alors à l'aide du plan no. 8 nous obtiendrons ,après le positionnement des 3 leds ,à l'aide du plan fig.4 ce qui suit : 7=+10 8=-2 ,7=+2 ,5=+12 ,2=-6 ,3=+2 ,1=+6 ,ce qui nous donnera comme code à conserver :+10-2+2+12-6+2+6+10
et pour ouvrir notre coffre ou chambre forte ce code est la correspondance de notre no. 7.875.231

Maintenant ,nous voulons changer de code ,et faire un code à 9 chiffres ,alors toujours la méme chose ,après avoir positionné nos trois leds ,chercher le "X" d'entrée ce qui nous donnera X=+2 ,puis ,le chiffre 9 puisque nous avons un code à 9 chiffres 9=+4 ,pour notre nouveau code supposons le no. 247.432.787 , nous aurons 2=+10 4=+4 ,7=-10 ,4=+10 ,3=-2 ,2=-2 ,7=-6 ,8=-2 7=+2 ,X=-8 le code sera : +2+4+10+4-10+10-2-2-6-2+2-8 . pour le codage de notre centrale ,ensuite nous repositionnerons l'interupteur 29 sur O.C.puis nous donnerons une impulsion sur le bouton poussoir 28 "reset" .

Pour ouvrir notre serrure le code sera différent que celui du codage car il y à 2 lettres de moins,nous aurons le code suivant :+16+4-10+10-2-2-6-2+2-8 .

Ce que nous venons de donner comme codage a été obtenu avec le disque 8 et le plan fig.4 ,nous allons maintenant faire la même chose avec un des plan no.fig.1 et fig. 3 (qui ont les mêmes positions)pour les contacts du grand disque ,nous pourons ainsi voir la différence avec deux disques ayant des contacts positionnés différemment.

Nous ouvrons la petite fenétre de la serrure pour positionner l'interrupteur 29 sur E.M.et donner une impulsion sur le poussoir reset ,puis à l'aide du disque no. 9 (cercle ci-joint) et le plan fig 1 ,nous cherchons les 3 leds ,la rouge no.2 étant le point de départpour rechercher le code .

Nous prendrons le même exemple que ci-dessus avec le no. à 9 chiffres soit : 247.432.787 .

Nous pourons faire la comparaison de deux codes identiques avec des disques différents , ça confirme la grande difficulté de pouvoir ouvrir notre serrure avec ce système de codage .
pour la mise en code nous aurons X=+2 ,9=+8 ,2=+6 , 4=+4 ,7=-14 ,4=+14 ,3=-2 ,2=-2 ,7=-10 ,8=+2 ,7=-2 ,X=-4 Ce qui donne la code: +2+8+6+4-14+14-2-2-10+2-2-4 .
Avec le disque fig.4 code:+2+4+10+4-10+10-2-2-6-2+2-8
Avec le disque fig.1 code:+2+8+6+4-14+14-2-2-10+2-2-4
Nous allons,maintenant faire la comparaison des deux codes que nous devrons positionner pour ouvrir les serrures avec les deux codages implanté ci-dessus dans les microprocesseurs de nos deux centrales.
Pour la serrure fig.4 . +16+4-10+10-2-2-6-2+2-8 .
Pour la serrure fig.1 , +16+4-14+14-2-2-10+2-2-4 .

En cas d'erreur dans la composition du code il est possible d'annuler en positionnant un "Z"et en pressant le poussoir 18 ,et il est possible de recommancer le code sans déclanchement de l'alarme .

Mais dans seulement le cas ou le chiffre mauvais tomberait sur un contact actif,autrement l'alarme ce déclenche.

Spécification de quelques variantes:

Il serait possible de remplacer par un relais à l'intérieur de la serrure et qui serait activé à distance , le bouton poussoir à clef 18;seul resterait la clef et sa petite serrure pour condamne le bouton 20 ,quand la serrure est fermée ,nous positionnerons le bouton 20 comme précédemment,mais pour confirmer les chiffres de notre code nous utiliserons un signal portatif (I.R.,U.V.,ou autre) qui activera le relais à chaque lettre ou chiffre du code

Il est aussi facile de rendre les codes plus compliqués, plus complexes en utilisant d'autres micoprocesseurs, et un afficheur à 12 digits comme par exemple, avec le TMS 1200 de TEXAS ,des microprocesseurs plus important qui sont de véritables petites centrales informatiques ,étant complet ,ce sont les "microcontroleurs" comme par exemple le TMS 1000 de TEXAS INSTRUMENT ou le Z8 de"ZILOG",du coté stockage de code et détection de code il n'y a aucun problème ,il y a de nombreux types nouveaux de "MICROCONTROLEURS" disponibles dans le commerce ,ces microcontroleurs contiennent tous les élèments rassemblés dans une seule pièce ,par exemple les types cités ci-dessus.

Notre demande de brevet ne concerne donc pas une mémorisation électronique mais "LE SYSTEME D'INTRODUCTION D'UN CODAGE DANS UN MICROCONTROLEUR" ,pour l'usage sur des serrures de sécurité électronique , pour coffres, etc...

Il est certain que l'électronique elle méme n'est plus brevetable ,puisque tous ces circuits complets , (microprocesseur mono-chip ,microcontroleur ,etc. ) . sont des brevets et sont fabriqués par les grandes sociétées de composants électroniques, telle que ,INTEL MOTOROLA ZILOG ,NATIONAL ,RCA ,ROCKWELL ,TEXAS ,THOMSON-CSF ETC ..

## Revendications

1. Dispositif mécano-électrique de transmission d'un code à une centrale électronique à microprocesseur d'une serrure programmable comprenant des disques munis de contact ,un microprocesseur et un électro-aimant agissant sur une tige d'actionnement des pènes caractérisé en ce que ,sur un axe ( 7 ). que peut faire pivoter grâce au bouton de recherche (20) sont montés un premier disque (5) à crans (16 par exemple) en bronze et un deuxième disque (6) muni de dents qui entrainent en rotation un grand disque (21) composé d'une partie péripherique en bronze avec des dents et d'une partie centrale , isolante comportant par exemple 64 contacts ,une partie sont des contacts matricés " X " " Y " ,qui sont mis en position ,les uns après les autres ,devant un bouton poussoir (18), l'impulsion de ce dernier mettant en relation un contact de la ligne intérieure avec un contact de la ligne extérieure ,ce qui signifie l'envoi d'un signal en code binaire dans la centrale à microprocesseur ,le microprocesseur avec ses circuits auxiliaires étant fixé au dos du disque (21) .

2. Dispositif selon la revendication 1 caractérisé en ce qu'un système de clavetage à ressort (25 à 28) positionne un par un ,à des endroits fixes ,les contacts du disque (21).

3. Dispositif selon la revendication 1 ou 2 caractérisé en ce que le disque (21) porte à son dos le circuit électronique (30) et qu'il comporte de 5 à 10 % des contacts actifs par rapport à la totalité des contacts du disque .

4. Dispositif selon l'une des revendications 1 à 3 caractérisé en ce que le départ de codage est donné par le jeu des 3 leds (R1,V,R2) .

5. Dispositif selon l'une quelconque des revendications 1 à 4 caractérisé en ce que pour chaque serrure ,le nombre de combinaison est fonction du code comprenant 5 à 9 chiffres auquel s'ajoute la disposition différente des contacts sur le disque (21) .

6. Dispositif selon l'une quelconque des revendications 1 à 5 caractérisé en ce que ,après introduction du code dans le microprocesseur ,ce dernier envoie un signal qui actionne l'électro-aimant (37) équipé d'un axe plongeur (40) qui décondamne une tige (32) de commande des pènes dela partie métallique (38) de la porte .

7. Dispositif selon l'une quelconque des revendications 1 à 6 caractérisé en ce qu'un cercle de codage ,specifique à chaque serrure ,est utilisé pour la mise en place ou l'utilisation du code .

8. Dispositif selon l'une quelconque des revendications caractérisé en ce que la frappe d'un code différent de celui qui est programmé déclenche une alarme .

9. Procédé permettant l'ouverture d'une serrure équipée d'un dispositif conforme à l'une quelconque des revendications précédentes ,caractérisé en ce qu'il comprend les étapes suivantes
- avec la clef ,décondamnation du bouton-poussoir (18) donc en même temps celle du bouton de recherche (20) .
- rotation du bouton (20) dans le sens des aiguilles d'une montre pour l'allumage des trois leds par les microcontacts (31), (41,42).
- positionnement des chiffres du code ,puis du " X " de fermeture des circuits .
- chaque positionnement ,ayant donné une impulsion sur le bouton (18) l'électro-aimant est alimenté d'ou la possibilité d'ouverture avec la clef de la serrure .
- l'annulation se fait en positionnant un " Z "et en pressant le bouton-poussoir (18) .

10. procédé permettant l'ouverture d'une serrure équipée d'un dispositif conforme à l'une quelconque des revendications 1 à 9 caractérisé en ce que pour simplifier l'ouverture,on fait correspondre chaque chiffre du code au nombre de crans à tourner avec le bouton de recherche (20) .

## Claims

1. An electro-mechanical device for transmitting the code of a programmable lock to a central electronic unit with microprocessor ,comprising disks equipped with contact .a microprocessor and an electro-magnet which actions a flat bar operating bolts,characterised by fact that ,on an axis(7), which can be rotated with the help of a selector knob (20) are mounted a first disk (5) with notches ( for example 16 ) in bronze ,and a second disk (6) with teeth ,which bring a large disk (21) into rotation ,the said large disk being composed of a peripheral part in bronze with teeth and an insulating centre part comprising numerous contacts , 64 for example,some of which are "X" ,"Y" embossed contacts,which are put into position,one after the other ,in front of a pushbutton (18) .The impulse of the said pushbutton bring together a contact of the inside line and a contact of the outside line ,which means: the sending of a binary code to the central microprocessor, the said microprocessor being fixed ,with its auxiliary circuits ,onto the back of the disk ( 21 ).

2. Adevice according to claim 1 in which a positioning system with spring and 15 wedge , (25-28 ) positions the contacts of the disk 5 21 ) one by one and in fixed places .

3. Adevice according to claims 1 or 2 in which the electronic circuit ( 30 ) is fixed onto the back of the disk ( 21 ) andcomprises a small surface of active contacts compared to the security contacts .

4. Adevice according to one of the claims 1 to 3 ,in which the start of coding is given by 20 the positioning of the 3 leds ( R1,V,R2 ) .

5. A device according to one of the preceeding claims 1 to 4 ,in which for each lock ,the number of combinations is a fonction of the code comprising 5 to 9 figures ,plus the different possible arrangements of the contacts on the disk ( 21 ) .

6. Adevice according to one of the preceeding claims 1 to 5 ,in which after the code has been entered into the microprocessor ,the said microprocessor send a signal which operates the electro-magnet ( 37) equipped with a plunger ( 40 ) which frees a flat bar ( 32 ) which controls the bolts of the metal part ( 38 ) of the door .

7. Adevice According to one of the preceeding claims 1 to 6,in which a coding circle ,the said coding circle being specific to each lock , is used in order to set up ,or use a code .

8. A device according to one of the preceeding claims 1 to 7 in which , in the case of error ,a cancellation can be made by positioning an " X " and pressing the pushbutton ( 18 ) .

9. Adevice According to one of the preceding claims 1 to 8 ,in which the enterig of a code other than the code programmed sets off an alarm .
- Using the key ,free the pushbutton ( 18 ) and ther efore the selector (search) switch ( 20 ).
- Rotate the switch (20) in a clockwise direction,in order to switch onthe three leds by the microcontacts ( 31,41,42 ).
- Position the code digits ,then the " X " which closes the circuits .
- Each time a digit of the code is positioned ,an impulse is given to the button ( 18 ) ,the electro-magnet is switched on ,which meens that the lock can be opened with the key .

10. A procedure enabling the opening of a lock equipped with a device which is conform to any of the proceding ( 1 to 9 ) claims ,which is characterised by the fact that it comprises the following steps .

## Patentansprüche

1. Elecktromechanische Vorrichtund zur Ubertragung eines Codes an eine elektronische Zentrale mit Mikroprozessor eines programmierbaren Schlosses bestehend aus Scheiben mit Kontakten,wobei ein Mikroprozessor und ein Elektromagnet auf eine Betätigungsstange für die Riegel einwirken dadurch gekennzeichnet,dass auf einer mit Hilfe des Einstellknopfes (20) drehbaren Achse (7) eire erste Bronzescheibe (5) mit Kerben (z.B.16 Stück ) und eine zweite Zahnscheibe (6) zum Antrieb einer Scheibe (21) mit einem Zahnkranz aus Bronze und einem nichtleitenden Mittelteil mit zahlreichen, zum Beispiel 64 kontakten,von denen ein Teil Matrixkontakte "X" und "Y"sind, die nacheinander vor einem Drucktaster(18) in Stellung gebracht werden:der Impuls des Drucktasters verbindet einen Kontakt der internen Schaltung mit einem Kontakt der externen Schaltung, ein binär codiertes Signal wird an die Zentrale mit Mikroprozessor weitergeleitet, wobei der Mikroprozessor mit seinen Hilfsschaltungen auf der Rückseite der Scheibe (21) befestigt ist.

2. Vorrichtung nach Anspruch 1,dadurch gekennzeichnet,dasseine Keilverbindung mit Feder (25 bis 28) die Kontakte der Scheibe(21) einzeln nacheinander an bestimmten Stellen positioniert.

3. Vorrichtung nach den Ansprüchen 1 und 2, dadurch gekennzeichnet, dass die Scheibe (21) auf der Rückseite die Elektronik (30) trägt und dass die Fläche der aktiven Kontakte im verhältnis zu den Sicherheitskontakten Kleiner ist.

4. Vorrichtung nach einem der Ansprüche 1 bis 3, dadurch gekennzeichnet, dass der Start der Codierung durch einen Satz von 3 LED(R1,V,R2) gegeben wird.

5. Vorrichtung nach einem beliebigen Anspruch 1 bis 4,dadurch gekennzeichnet ,dass für jedes Schloss die Anzahl der Kombinationen vom 5 bis 9 Zahlen umfassenden Code sowie der unterschiudlichen Auslegung der Kontakte auf der Scheibe (21) abhängt.

6. Vorrichtung nach einem beliebigen Anspruch 1 bis 5 dadurch gekennzeichnet ,dass nach Eingabe des Codes in den Mikroprozessor dieser ein Signal abgibt ,das der mit einer tauchachse (40) ausgestatteten Elektromagneten (37 ) betätigt ,der die Stange (32) der Riegel des metallischen Teils (38) des Tür entriegelt .

7. Vorrichtung nach einem beliebigen Anspruch 1 bis 6 ,dadurch gekennzeichnet ,dass ein für jedes Schloss spezifischer Codierring für die programmierung und Anwendung verwendet wird .

8. Vorrichtung nach einem beliebiger Anspruch 1bis 7 , dadurch gekennzeichnet ,dass bei Irrtum die Annulierung durch Positionierung eines "X" und Betätigen der Drucktaste (18) erfolgt .

9. Orrichtung nach einem beliebigen Anspruch ,dadurch gekennzeichnet, dass die Eingabe eines anderen als des programmierten Codes einen Alarm auslöst .
- Entriegelung der Drucktaste (18) und des Sucherknopfes (20) mit einem schlüssel
- Drehen des Knopfes (20) in Uhrzeigerrichtung ,um die 3 LED über Mikrokontakte (31,41,42) anzuschalten.
- Positiorierung der Codezahlen und des "X" ,um die Schaltung zu schliessen.
- Jede Eingabe hat der Taste (18) einen Impuls gegeben ,der Electromagnet steht unter Spannung und die Tür kann mit dem Schlüssel geöffnet werden

10. Verfahren zum Offnen einess mit einer Vorrichtung nach den vorgehenden Ansprüchen ausgestatteten Schlosses ,dadurch gekennzeichnet ,dass es die folgenden Etappen umfasst .
